# FASCICULE DE BREVET EUROPEEN

(11) **EP 0 844 862 B1**
(45) Date de publication et mention de la délivrance du brevet: **15.05.2002**
(21) Numéro de dépôt: 97906951.5
(22) Date de dépôt: 14.03.1997
(51) Int. Cl.: A61G 13/12

(54) **APPAREIL POUR SUPPORTER UNE JAMBE D'UN PATIENT POUR LA CHIRURGIE DU GENOU**
APPARAT ZUR UNTERSTÜTZUNG EINES BEINES EINES PATIENTEN BEI EINER KNIEOPERATION
APPARATUS FOR SUPPORTING A PATIENT'S LEG DURING KNEE SURGERY

(30) Priorité: 18.03.1996 BE 9600238
(43) Date de publication de la demande: 03.06.1998
(73) Titulaire: Legrand, Georges, 5190 Jemeppe-sur-Sambre (BE); Legrand, Véronique, 5190 Moustier-sur-Sambre (BE); Lootvoet, Louis, 5000 Namur (BE)
(72) Inventeur: Legrand, Georges, 5190 Jemeppe-sur-Sambre (BE)
(74) Mandataire: Vanderperre, Robert
(86) Numéro de dépôt international: BE9700035
(87) Numéro de publication internationale: WO9734520

(56) Documents cités:
- WO-A-86/00521
- WO-A-89/10734
- DE-A- 4 138 317
- FR-A- 2 605 517
- FR-A- 2 732 213

## Description

### Domaine technique

L'invention concerne un appareil destiné à être utilisé en salle d'opération, dans le domaine de la chirurgie du genou.

### Technique antérieure

L'appareil utilisé actuellement pour la chirurgie du genou comprend un vérin dont la tige supporte un axe qui s'étend transversalement à la tige de vérin et porte un berceau destiné à supporter la jambe d'un patient. Un tel appareil est décrit dans le documen WO - A - 89 10 734. Cet agencement des différents organes fait apparaître un couple latéral important formé par le poids de la jambe supportée et la longueur de l'axe portant le berceau. Ce couple étant intégralement appliqué à la tête du vérin et à sa tige, amène rapidement une détérioration et un dysfonctionnement de celui-ci. De plus, de par sa position, ce type de barre gêne le chirurgien dans l'accomplissement de son acte et rend difficile l'utilisation concomitante éventuelle d'appareils pouvant s'avérer très utiles.

Le document DE - A - 41 38 317 décrit par ailleurs un appareil destiné à être fixé au bord de la table d'opération. Dans cet appareil, la tige qui porte le berceau n'est pas fixée à un vérin, mais est couplée à une vis sans fin permettant le réglage en rotation de la tige autour d'un axe qui est perpendiculaire au bord de la table d'opération.

### Exposé de l'invention

L'invention a pour but de remédier à ces inconvénients et à cet effet elle propose un appareil tel que défini dans les revendications.

L'appareil suivant l'invention comprend une barre porte-berceau attachée à l'extrémité d'une manivelle couplée à la tige d'un vérin par l'intermédiaire de moyens de couplage agencés pour que le coulissement de la tige de vérin entraîne la manivelle en rotation autour d'un axe pivot.

Dans un mode de réalisation particulier, les moyens de couplage précités comprennent une biellette ayant une extrémité attachée par pivot à la tige du vérin tandis que l'autre extrémité de la biellette porte un axe solidaire de la manivelle.

Grâce à l'invention, le couple, néfaste mais inévitable, est neutralisé par l'axe de rotation et ses paliers. Le vérin peut donc travailler en traction ou en poussée suivant son propre axe longitudinal et sans contrainte latérale, ce qui évite les inconvénients mentionnés plus haut de l'appareil connu. De plus, la position du vérin se trouve décalée par rapport à la barre portant le berceau, et ceci dégage un espace libre appréciable pour le chirurgien ou pour le placement d'un appareil quelconque.

Un mode de réalisation de l'invention est décrit dans ce qui suit à l'aide des dessins joints.

### Description sommaire des dessins

La figure 1 est une vue de face d'un appareil suivant l'invention, en position déployée.

La figure 2 est une vue de côté de l'appareil de la figure 1.

La figure 3 montre l'appareil de la figure 2, en position rétractée.

### Description d'un mode de réalisation

Sur les dessins, le chiffre de référence 1 désigne une plaque support 1 munie d'un moyen de fixation 2 destiné à fixer l'appareil à une table d'opération. Le moyen de fixation sur la table d'opération n'est représenté qu'en exemple; il peut être différent suivant le type de table sur laquelle l'appareil doit être adapté et il n'intervient de toute façon pas dans le système. Sur la plaque support 1 est fixée une équerre 3 servant de support à un vérin 4. La tige 5 du vérin 4 est attachée par un pivot à une extrémité d'une biellette 6 dont l'autre extrémité est fixée sur un axe-pivot 7 traversant la plaque support 1. L'axe-pivot 7 est couplé à une manivelle 8 portant à son extrémité une barre 9 portant un berceau 10 destiné à supporter une jambe d'un patient. Le berceau 10 est fixé sur deux bagues 11 montées sur la barre 9.

La commande du vérin peut se faire à partir d'un moyen quelconque, par exemple un dispositif à pédales (non représenté) connecté au vérin par le cordon 12 et générant un signal de commande pour provoquer le déploiement du vérin et un signal de commande pour provoquer la rétraction du vérin.

Le vérin peut être d'un type quelconque, par exemple un vérin à commande électrique, hydraulique, pneumatique. Il pourrait également être remplacé par un dispositif quelconque capable de générer des mouvements rotatifs en sens contraires, par exemple un groupe motoréducteur.

Les figures 1 et 2 montrent le vérin en état déployé et l'ensemble prêt à soutenir la jambe gauche d'un patient. Lorsque le vérin 3 se rétracte, la biellette 6 est entraînée en rotation vers la droite (sens horlogique) autour de l'axe longitudinal du pivot 7 et l'axepivot 7 entraîne à son tour la manivelle 8 en rotation vers la droite (voir figure 3). Cette rotation dure aussi longtemps que le signal de commande appliqué au vérin ou s'arrête automatiquement après avoir décrit un certain angle (80° par exemple) grâce à un moyen quelconque, par exemple un micro-interrupteur électrique intégré au vérin, une butée ou autres. Par la rotation de la manivelle 8, le berceau 7 se trouve amené dans la position désirée pour présenter la jambe du patient à l'opérant dans la position souhaitée.

Grâce à la rotation de la manivelle 8 autour de son axe-pivot 7, le vérin 4 travaille en traction ou en poussée suivant son propre axe longitudinal et sans subir aucune contrainte latérale. En outre, étant décalée par rapport à la barre 9 portant le berceau 10, la position du vérin 4 dégage un espace libre appréciable pour le chirurgien ou pour le placement d'un appareil quelconque.

Pour une intervention à la jambe droite, il suffit, après avoir mis le vérin en état rétracté, de faire pivoter la manivelle 8 autour de son pivot 7 jusque dans sa position décalée de 180° par rapport à la position montrée en figure 2 (vérin déployé), et de faire pivoter le berceau 10 autour de la barre 9.

Le mode de réalisation décrit plus haut et illustré sur les dessins est un exemple donné à titre illustratif et l'invention n'est nullement limitée à cet exemple. Toute modification, toute variante et tout agencement équivalent doivent être considérés comme compris dans le cadre de l'invention.

## Revendications

1. Appareil pour supporter une jambe d'un patient, comprenant une barre (9) entraînée par la tige d'un vérin (4), ladite barre (9) portant un berceau (10) destiné à supporter une jambe du patient, **caractérisé en ce que** la barre porte-berceau (9) est attachée à l'extrémité d'une manivelle (8) couplée à la tige (5) du vérin par l'intermédiaire de moyens de couplage (6, 7) agencés pour que le coulissement de la tige de vérin entraîne la manivelle en rotation autour d'un axe pivot (7).

2. Appareil suivant la revendication 1, **caractérisé en ce que** les moyens de couplage précités comprennent une biellette (6) ayant une extrémité attachée par pivot à la tige (5) du vérin, l'autre extrémité de la biellette portant un axe-pivot (7) couplé à la manivelle (8).

3. Appareil suivant la revendication 2, **caractérisé en ce que** le vérin (4) et ledit axe (7) sont attachés à une plaque support (1).

4. Appareil suivant la revendication 3, **caractérisé en ce que** la plaque support (1) est munie d'un moyen de fixation (2) quelconque.

5. Appareil suivant l'une quelconqe des revendications précédentes, **caractérisé en ce qu'**il comprend en outre des moyens de commande pour actionner le vérin.

## Patentansprüche

1. Vorrichtung zur Unterstützung eines Beins eines Patienten, eine Stange (9) umfassend, angetrieben durch einen Zylinder (4), wobei die Stange (9) ein bogenförmiges Element (10) trägt, das dazu bestimmt ist, das Bein eines Patienten abzustützen,
**dadurch gekennzeichnet,**
**dass** die Tragstange (9) des bogenförmigen Elements (10) mit einem Ende an einer Kurbel (8) befestigt ist, die durch Kupplungseinrichtungen (6, 7) derart mit der Kolbenstange (5) des Zylinders gekuppelt ist, dass die Verschiebung der Kolbenstange die Kurbel in eine Drehbewegung um eine Schwenkachse (7) herum versetzt.

2. Vorrichtung nach Anspruch 1, **dadurch gekennzeichnet, dass** die genannten Kupplungseinrichtungen ein Zwischenglied (6) umfassen, das mit einem Ende schwenkbar an der Kolbenstange (5) des Zylinders befestigt ist, wobei das andere Ende des Zwischenglieds eine mit der Kurbel (8) gekuppelte Schwenkachse (7) trägt.

3. Vorrichtung nach Anspruch 2, **dadurch gekennzeichnet, dass** der Zylinder (4) und die genannte Achse (7) an einer Tragplatte (1) befestigt sind.

4. Vorrichtung nach Anspruch 3, **dadurch gekennzeichnet, dass** die Tragplatte (1) mit irgendeiner Befestigungseinrichtung (2) versehen ist.

5. Vorrichtung nach einem der vorangehenden Ansprüche, **dadurch gekennzeichnet, dass** sie außerdem Steuereinrichtungen zur Betätigung des Zylinders umfasst.

## Claims

1. Appliance for supporting the leg of a patient, comprising a bar (9) driven by the rod of a jack (4), the said bar (9) carrying a cradle (10) intended to support a leg of the patient, **characterised in that** the cradle-holder bar (9) is attached to the end of a crank (8) coupled to the rod (5) of the jack by coupling means (6, 7) arranged so that the sliding of the jack rod drives the crank in rotation about a pivot pin (7).

2. Appliance according to Claim 1, **characterised in that** the aforementioned coupling means comprise a linkage (6) having one end attached by a pivot to the rod (5) of the jack, the other end of the linkage carrying a pivot pin (7) coupled to the crank (8).

3. Appliance according to Claim 2, **characterised in that** the ram (4) and the said pin (7) are attached to a support plate (1).

4. Appliance according to Claim 3, **characterised in that** the support plate (1) is provided with any fixing means (2).

5. Appliance according to any one of the preceding claims, **characterised in that** it also comprises control means for actuating the jack.
